# EUROPÄISCHE PATENTSCHRIFT

(11) **EP 0 222 277 B1**
(45) Veröffentlichungstag und Bekanntmachung des Hinweises auf die Patenterteilung: **04.04.1990**
(21) Anmeldenummer: 86115121.5
(22) Anmeldetag: 31.10.1986
(51) Int. Cl.: E01B 9/60, E01B 9/62, E01B 9/68

(54) **Elastisch gelagerte Schiene für Schienenfahrzeuge**
Rail with elastic supports for railway vehicles
Rail à supports élastiques pour véhicules de chemin de fer

(30) Priorität: 13.11.1985 DE 3540128
(43) Veröffentlichungstag der Anmeldung: 20.05.1987
(73) Patentinhaber: Ortwein, Hermann, 50735 Köln (DE)
(72) Erfinder: Ortwein, Hermann, 50735 Köln (DE)
(74) Vertreter: Happe, Otto, Dipl.-Ing.

(56) Entgegenhaltungen:
- BE-A- 570 045
- DE-A- 2 745 220
- DE-A- 2 933 541
- GB-A- 1 155 075
- US-A- 1 860 332
- US-A- 2 045 253
- US-A- 3 417 921

## Beschreibung

Die Erfindung betrifft eine elastisch gelagerte Schiene für Schienenfahrzeuge, die sich mit ihren unterhalb des Schienenkopfes befindlichen seitlichen Begrenzungsflächen über eine elastische Zwischenlage gegen die inneren seitlichen Begrenzungsflächen eines Rahmens abstützt. Derartige Schienen finden Verwendung bei der Straßenbahn, der U-Bahn, der Eisenbahn u. dgl.

Es ist bekannt, zur elastischen Lagerung einer Schiene für Schienenfahrzeuge unter dem Schienenfuß eine elastische Zwischenlage anzuordnen (DE-OS 27 45 220). Diese elastische Zwischenlage bewirkt jedoch keine bzw. nur eine sehr unbedeutende Schalldämmung.

Es ist ferner bekannt, gemäß Oberbegriff des Anspruch 1, zur elastischen Lagerung einer Schiene für Schienenfahrzeuge eine elastische Zwischenlage unter dem Schienenkopf anzuordnen (GB-PS 1 155 075). Auch diese Schienenlagerung bewirkt nur eine äußerst geringe Schalldämmung, weil die elastische Zwischenlage, ebenso wie bei der vorgenannten unter dem Schienenfuß angeordneten elastischen Zwischenlage, vorwiegend nur auf Druck beansprucht wird. Darüber hinaus erfordert diese Schienenlagerung eine verhhältnismäßig große Bauhöhe.

Bei einter weiteren elastisch gelagerten Schiene ist sowohl unter dem Schienenfuß als auch unter dem Schienenkopf eine elastische Zwischenlage angeordnet (US-PS 2 045 253). Diese Schienenlagerung weist die Nachteile beider vorgenannter Schienenlagerungen auf.

Es werden daher üblicherweise unter den die Schienen tragenden Schwellen Metallplatten o. dgl. schalldämmende Lager angeordnet. Bei einem derartigen Lager stützen sich die die Schienen tragenden Schwellen o. dgl. über an deren Umfang angeordnete schräg gestellte elastische Zwischenlagen gegen mit dem Fundament verbundene Lagerrahmen ab (DE-OS 28 28 713). Die schräg gestellten elastischen Zwischenlagen werden nur zu einem Teil auf Druck, zu einem Teil aber auch auf Schub beansprucht. Da hierdurch eine gute Schalldämmung bewirkt wird, haben sich diese Lager bestens bewährt; sie können aber nicht immer eingesetzt werden, weil der für die Lager erforderliche Raum nicht überall zur Verfügung steht.

Der Erfindung liegt die Aufgabe zugrunde, die Schiene derart elastisch zu lagern, daß möglichst große Federwege möglich sind, so daß eine weitgehende Dämmung sowohl des Körperschalls als auch des Luftschalls erreicht wird, und daß sie nur wenig Raum erfordert, so daß die Schiene sowohl als im Straßenniveau verlegte Straßenbahnschiene Verwendung finden als auch in Tunneln eingesetzt werden kann.

Die Lösung der gestellten Aufgabe besteht darin, daß bei einer elastisch gelagerten Schiene der eingangs genannten Art, in dem Bereich, in dem die abstützung über die elastische Zwischenlage erfolgt, sich sowohl die die Schiene unterhalb des Schienenkopfes seitlich begrenzenden Flächen als auch die inneren seitlichen Begrenzungsflächen des Rahmens geradlinig nach unten verjüngen, und daß die Schiene derart innerhalb des Rahmens angeordnet ist, daß keine Berührung zwischen der Schiene un dem Rahmen stattfinden kann.

Die gemäß der Erfindung elastisch gelagerte Schiene erfordert eine Bauhöhe, die nur geringfügig größer ist als die Höhe der Schiene selbst. Sie ist daher insbesondere auch zur Sanierung von vorhandenen Strecken - mit oder ohne Schotter - geeignet. Außerdem hat sich gezeigt, daß bei einer gemäß der Erfindung gelagerten Schiene weniger Verschleiß an der Schiene und am Fahrzeugrad sowie eine geringere riffelung der Schie^{»} nenlauffläche auftreten. Darüber hinaus entfallen die üblichen Klemmen für die Befestigung der Schiene.

In Ausgestaltung der Erindung ist zwischen dem Schienenfuß und der inneren unteren Begrenzungsfläche des Rahmens eine weitere elastische Zwischenlage vorgesehen, so daß bei einer bestimmten Belastung der Schiene die Federung progressiv verläuft und außerdem keine Berührung zwischen der Schiene und der inneren untern Begrenzungsfläche des Rahmens stattfinden kann.

Vorteilhafterweise ist die Schiene, mit Ausnahme des Schienenkopfes, vollständig von elastischen Zwischenlagen umhüllt. Hierdurch wird außer der besseren Schalldämmung eine Isolierung der Schiene erreicht.

Nach einer anderen vorteilhaften Ausgestaltung der Erfindung ist der Winkel, den die seitlichen Begrenzungsflächen des sich verjüngenden Bereichs der Schiene miteinander bilden, kleiner als derjenige Winkel, den die inneren seitlichen Begrenzungsflächen des Rahmens miteinander bilden.

In weiterer Ausgestaltung der Erfindung ist zwischen der unter dem Schienenfuß angeordneten elastischen Zwischenlage und der inneren unteren Begrenzungsfläche des Rahmens mindestens ein Zwischenraum vorgesehen, dessen Höhe und dessen Querschnitt so bemessen sind, daß bei Überschreitung der Normalbelastung der Schiene - die durch ein normal beladenes Schienenfahrzeug ausgeübt wird - der Zwischenraum von der elastischen Zwischenlage völlig ausgefüllt ist. Die Normalbelastung beträgt dabei etwa 70% bis 80% der Vollast. Durch dieses Merkmal der Erfindung ist die Federung bei leeren bis normal beladenen Fahrzeugen verhältnismäßig weich, während sie bei einer höheren Belastung sehr schnell härter wird. Dadurch wird bei einer Belastung der Schiene durch lere bis normal beladene Fahrzeuge eine optimale Schalldämmung erreicht.

Um ein Herauswandern des die elastischen Einlagen bildenden Werkstoffs, wie beispielsweise Gummi, zu verhindern, weisen die elastischen Zwischenlagen mindestens eine Einlage aus Metall, Gewebe o. dgl. auf.

die elastischen Zwischenlagen sind zweckmäßi-

gerweise so bemessen, daß sie auch bei unbelasteter Schiene unter Vorspannung stehen.

Um auch genormte Schienen gemäß der Erfindung elastisch lagern zu können, ist in Weiterbildung der Erfindung der sich nach unten verjüngende Bereich der Schiene durch Formteile gebildet, deren innere Begrenzungsflächen der genormten Schiene angepaßt sind.

Die erfindungsgemäß gelagerte Schiene kann so gestaltet sein, daß zwischen dem sich nach unten verjüngenden Bereich der Schiene und dem Schienenfuß ein Steg mit etwa parallelen Begrenzungsflächen vorgesehen ist oder daß die Formteile sich über die gesamte Höhe des Steges der genormten Schiene erstrecken.

Der Zusammenbau der elastisch gelagerten Schiene wird dadurch erleichtert, daß der Rahmen durch zwei metallene Hälften gebildet ist, die durch Schrauben zusammengehalten sind.

Bei einer bevorzugten Ausführungsform der Erfindung sind die Berührungsflächen des Rahmens derart abgeschrägt, daß sie einen nach oben offenen keilförmigen Spalt bilden. Dadurch kann durch entsprechendes Spannen der die beiden Hälften des Rahmens zusammenhaltenden Schrauben die gewünschte Vorspannung der elastischen Einlagen sehr genau eingestellt werden.

In der Zeichnung sind mehrere Ausführungsbeispiele der Erfindung - jeweils im Querschnitt - dargestellt. Es zeigen:
Fig. 1 eine von der genormten Schiene abweichende elastisch gelagerte Schiene;
Fig. 2 eine elastisch gelagerte genormte Schiene, jedoch mit einem schmaleren Schienenfuß;
Fig. 3 eine elastisch gelagerte genormte Schiene.

Die in Fig. 1 dargestellte Schiene weist unterhalb des Schienenkopfes 1 einen sich nach unten verjüngenden Bereich 2 auf, an den sich ein Steg 3 mit etwa parallelen Begrenzungsflächen anschließt und der in den Schienenfuß 4 übergeht. Die seitlichen Begrenzungsflächen 2.1 des sich nach unten verjüngenden Bereichs 2 stützen sich über elastische Zwischenlagen 5 gegen einen metallenen Rahmen 6 ab, dessen innere seitliche Begrenzungsflächen 6.1 such ebenfalls nach unten verjüngen, wobei der Winkel A, den die seitlichen Begrenzungsflächen 2.1 des sich nach unten verjüngenden Bereichs 2 der Schiene miteinander bilden, kleiner ist als der durch die inneren seitlichen Begrenzungsflächen 6.1 des Rahmens 6 gebildete Windkel B. Zwischen dem Schienenfuß 4 und der inneren untern Begrenzungsfläche 6.2 des Rahmens 6 ist eine weitere elastische Zwischenlage 7 vorgesehen. Die elastischen Zwischenlagen 5 und 7 weisen eine durch ein Gewebe gebildete Einlage 8 auf.

Der Rahmen 6 besteht aus zwei gleichen, jedoch spiegelbildlich zueinander angeordneten Hälften, die durch Schrauben 9 zusammengehalten sind. Die Berührungsflächen 6.3 des Rahmens 6 sind abgeschrägt und bilden dadurch einen nach oben offenen Spalt 6.4. In seinem unteren Bereich weist der Rahmen 6 flanschartige Ansätze 6.5 auf. Zwischen der unter dem Schienenfuß 4 angeordneten elastischen Zwischenlage 7 und der inneren unteren Begrenzungsfläche 6.2 des Rahmens 6 ist ein Zwischenraum 10 mit einer Höhe H1 vorgesehen.

Bei der in Fig. 2 dargestellten Schiene entsprechen der Schienenkopf 11 und der Steg 13 einer genormten Schiene, während der Schienenfuß 14 schmaler als bei einer genormten Schiene ist. Unterhalb des Schienenkopfes 11 ist durch Formteile 12 ein sich nach unten verjüngender Bereich gebildet. Die inneren Berührungsflächen 12.1 der Formteile 12 sind der genormten Schiene angepaßt. Die unter dem Schienenkopf 11 angeordnete elastische Zwischenlage 17 weist mehrere Zwischenräume 20 mit einer Höhe H2 auf.

In Fig. 3 ist eine genormte Schiene dargestellt, bei der unterhalb des Schienenkopfes 21 durch Formteile 22 ein sich nach unten verjüngender Bereich gebildet ist, wobei sich die Formteile über die gesamte Höhe des Steges 23 der Schiene erstrecken. Der Rahmen 26 ist in diesem Falle durch zwei Betonschalen gebildet.

## Patentansprüche

1. Elastisch gelagerte Schiene für Schienenfahrzeuge, die sich mit ihren unterhalb des Schienenkopfes (1) befindlichen seitlichen Begrenzungsflächen (2.1) über eine elastische Zwischenlage (5) gegen die inneren seitlichen Begrenzungsflächen (6.1) eines Rahmens (6) abstützt, dadurch gekennzeichnet, daß in dem Bereich, in dem die Abstützung über die elastische Zwischenlage (5) erfolgt, sich sowohl die die Schiene unterhalb des Schienenkopfes (1) seitlich begrenzenden Flächen (2.1) als auch die inneren seitlichen Begrenzungsflächen (6.1) des Rahmens (6) geradlinig nach unten verjüngen, und daß die Schiene derart innerhalb des Rahmens (6) angeordnet ist, daß keine Berührung zwischen der Schiene und dem Rahmen (6) stattfinden kann.

2. Schiene nach Anspruch 1, dadurch gekennzeichnet, daß zwischen dem Schienenfuß (4) und der inneren unteren Begrenzungsfläche (6.2) des Rahmens (6) eine weitere elastische Zwischenlage (7) vorgesehen ist.

3. Schiene nach Anspruch 2, dadurch gekennzeichnet, daß die Schiene, mit Ausnahme des Schienenkopfes (1, 11), vollständig von elastischen Zwischenlagen (5, 7; 15, 17) umhüllt ist.

4. Schiene nach Anspruch 1, 2 oder 3, dadurch gekennzeichnet, daß der Winkel (A), den die seitlichen Begrenzungsflächen (2.1) des sich verjüngenden Bereichs (2) der Schiene miteinander bilden,kleiner ist als der Winkel (B), den die inneren seitichen Begrenzungsflächen (6.1) des Rahmens (6) miteinander bilden.

5. Schiene nach einem der Ansprüche 1 bis 4, dadurch gekennzeichnet, daß zwischen der unter dem Schienenfuß (4, 14) angeordneten elastischen Zwischenlage (7, 17) und der inneren unteren Begrenzungsfläche (6.2), (16.2) des Rahmens (6, 16) mindestens ein Zwischenraum (10, 20) vorgesehen ist, dessen Höhe (H1, H2) und dessen Querschnitt so bemessen sind, daß bei Überschreitung der Normalbelastung der Schiene - die durch ein normal beladenes Schienenfahrzeug ausgeübt wird - der Zwischenraum (10, 20) von der elastischen Zwischenlage (7, 17) völlig ausgefüllt ist.

6. Schiene nach einem der Ansprüche 1 bis 5, dadurch gekennzeichnet, daß die elastischen Zwischenlagen (5, 7) mindestens eine Einlage (8) aus Metall, Gewebe o. dgl. aufweisen.

7. Schiene nach einem der Ansprüche 1 bis 6, dadurch gekennzeichnet, daß die elastischen Zwischenlagen (5,7; 15,17) auch bei unbelasteter Schiene unter Vorspannung stehen.

8. Schiene nach einem der Ansprüche 1 bis 7, dadurch gekennzeichnet, daß der sich nach unten verjüngende Bereich der Schiene durch Formteile (12, 22) gebildet ist, deren innere Begrenzungsflächen der genormten Schiene angepaßt sind.

9. Schiene nach einem der Ansprüche 1 bis 8, dadurch gekennzeichnet, daß zwischen dem sich nach unten verjüngenden Bereich (2) der Schiene und dem Schienenfuß (4) ein Steg (3) mit etwa parallelen Begrenzungsflächen vorgesehen ist.

10. Schiene nach Anspruch 8, dadurch gekennzeichnet, daß die Formteile (22) sich über die gesamte Höhe des Steges (23) der genormten Schiene erstrecken.

11. Schiene nach einem der Ansprüche 1 bis 10, dadurch gekennzeichnet, daß der Rahmen (6) durch zwei metallene Hälften gebildet ist, die durch Schrauben (9) zusammengehalten sind.

12. Schiene nach Anspruch 11, dadurch gekennzeichnet, daß die Berührungsflächen (6.3) des Rahmens (6) derart abgeschrägt sind, daß sie einen nach oben offenen keilförmigen Spalt (6.4) bilden.

## Revendications

1. Rail à support élastique pour véhicules de chemin de fer qui, par ses flancs (2.1) situés en dessous de la tête (1) du rail et par l'intermédiaire d'une couche intermédiaire élastique (5), s'appuie sur les faces latérales intérieures (6.1) d'un cadre (6), caractérisé en ce que, dans la région où se porte la charge transmise par la couche intermédiaire élastique (5), tant les flancs (2.1) situés en dessous de la tête (1) du rail que les parois latérales internes (6.1) du cadre (6) support, convergent en ligne droite vers le bas, et en ce que le rail est disposé à l'intérieur du cadre (6) de telle manière qu'aucun contact ne puisse se produire entre le rail et le cadre (6).

2. Rail selon la revendication 1, caractérisé en ce qu'une autre couche intermédiaire (7) élastique est prévue entre la semelle (4) du rail et la face interne (6.2) inférieure du cadre (6).

3. Rail selon la revendication 2, caractérisé en ce que, à l'exception de la tête du rail (1, 11), le rail est complètement enveloppé par la couche intermédiaire élastique (5, 7; 15, 17).

4. Rail selon la revendication 1, 2 ou 3, caractérisé en ce que l'angle (A) formé par les flancs (2.1) de la région (2) du rétrécissement du rail, est plus aigu que l'angle (B) formé par les parois latérales intérieures (6.1) du cadre (6).

5. Rail selon l'une des revendications 1 à 4, caractérisé en ce qu'au moins un espace creux (10, 20) est ménagé entre la couche intermédiaire (7, 17) élastique située sous la semelle (4, 14) du rail, et la face latérale interne inférieure (6.2, 16.2) du cadre (6,16), espace creux dont la hauteur (H1, H2) et la section sont déterminées de manière à ce qu'en cas de dépassement de la charge normale du rail - qui est exercée par un vehicule normalement chargé - l'espace creux (10, 20) de la couche intermédiaire élastique (7, 17) soit complètement comblé.

6. Rail selon l'une des revendications 1 à 5, caractérisé en ce que les couches intermédiaires élastiques (5, 7) comportent au moins une armature (8) en métal, tissée ou analogue.

7. Rail selon l'une des revendications 1 à 6, caractérisé en ce que les couches intermédiaires élastiques (5, 7; 15,17) sont précontraintes alors que le rail n'est pas sous charge.

8. Rail selon l'une des revendications 1 à 7, caractérisé en ce que la zone de rétrécissement vers le bas au rail est obtenue par des profilés (12, 22) dont la face interne épouse la forme du rail normalisé.

9. Rail selon l'une des revendications 1 à 8, caractérisé en ce qu'une âme 3 à parois à peu près parallèles est prévue entre la zone de rétrécissement (2) du rail et sa semele (4).

10. Rail selon la revendication 8, caractérisé en ce que les profilés (22) occupent la hauteur totale de l'âme (23) du rail normalisé.

11. Rail selon l'une des revendications 1 à 10, caractérisé en ce que le cadre (6) est formé de deux moitiés métalliques assemblées par des boulons (9).

12. Rail selon la revendication 11, caractérisé en ce que les faces de contact (6.3) du cadre (6) sont biseautées de manière telle qu'elles forment une fente en coin (6.4) ouverte vers le haut.

## Claims

1. Elastically borne rail for rail vehicles, which bears by its lateral boundary surfaces (2.1) situated underneath the rail head (1) by way of an elastic intermediate layer (5) against the inner lateral boundary surfaces (6.1) of a frame (6), characterised thereby, that in the region, in which the bearing takes place by way of the elastic intermediate layer (5), the surfaces (2.1) laterally bounding the rail underneath the rail head (1) as well as also the inner lateral boundary surfaces (6.1) of the frame (6) narrow downwards rectilinearly and that the rail is arranged within the frame (6) in such a manner that no contact can take place between the rail and the frame (6).

2. Rail according to claim 1, characterised thereby, that a further elastic intermediate layer (7) is provided between the rail foot (4) and the inner lower boundary surface (6.2) of the frame (6).

3. Rail according to claim 2, characterised thereby, that the rail is with the exception of the rail head (1, 11) completely enveloped by elastic intermediate layers (5, 7; 15,17).

4. Rail according to claim 1, 2 or 3, characterised thereby, that the angle (A), which is formed between the lateral boundary surfaces (2.1) of the narrowing region (2) of the rail, is smaller than the angle (B), which is formed between the inner lateral boundary surfaces (6.1) of the frame (6).

5. Rail according to one of the claims 1 to 4, characterised thereby, that at least one intermediate space (10, 20) is provided between the elastic intermediate layer (7, 17) arranged below the rail foot (4, 14) and the inner lower boundary surface (6.2, 16.2) of the frame (6, 16) and has a height (H1, H2) and a cross-section so dimensioned that the intermediate space (10, 20) is filled out competely by the elastic intermediate layer (7, 17) on the normal loading, which is exerted by a normally laden rail vehicle, of the rail being exceeded.

6. Rail according to one of the claims 1 to 5, characterised thereby, that the elastic intermediate layers (5, 7) display at least one inlay (8) of metal, fabric or the like.

7. Rail according to one of the claims 1 to 6, characterised thereby, that the elastic intermediate layers (5,7; 15,17) stand under bias even when the rail is not loaded.

8. Rail according to one of the claims 1 to 7, characterised thereby, that the downwardly narrowing region of the rail is formed by shaped parts (12, 22), the inner boundary surfaces of which are matched to the standarised rail.

9. Rail according to one of the claims 1 to 8, characterised thereby, that a web (3) with about parallel boundary surfaces is provided between the rail foot (4) and the downwardly narrowing region (2) of the rail.

10. Rail according to claim 8, characterised thereby, that the shaped parts (22) extend over the entire height of the web (23) of the standardised rail.

11. Rail according to one of the claims 1 to 10, characterised thereby, that the frame (6) is formed by two metallic halves which are held together by screws (9).

12. Rail according to claim 11, characterised thereby, that the contact surfaces (6.3) of the frame (6) are bevelled in such a manner that they form an upwardly open, wedge-shaped gap (6.4).
